# EUROPÄISCHE PATENTSCHRIFT

(11) **EP 2 734 710 B1**
(45) Veröffentlichungstag und Bekanntmachung des Hinweises auf die Patenterteilung: **29.11.2017**
(21) Anmeldenummer: 12759627.8
(22) Anmeldetag: 18.07.2012
(51) Int. Cl.: F01D 21/00, F01D 21/04

(54) **VERFAHREN ZUR HERSTELLUNG EINES EINLAUFBELAGS SOWIE LEITSCHAUFEL**
METHOD FOR PRODUCING AN INLET LINING AND GUIDE BLADE
PROCÉDÉ DE FABRICATION D'UN REVÊTEMENT ABRADABLE ET AUBE DIRECTRICE

(30) Priorität: 20.07.2011 DE 102011110927; 22.11.2011 DE 102011086775
(43) Veröffentlichungstag der Anmeldung: 28.05.2014
(73) Patentinhaber: MTU Aero Engines AG, 80995 München (DE)
(72) Erfinder: BAYER, Erwin, 85221 Dachau (DE); HESS, Thomas, 81541 München (DE); HILLER, Sven-J., 85244 Röhrmoos (DE); GEIGER, Peter, 80997 München (DE)
(86) Internationale Anmeldenummer: PCT/DE2012/000731
(87) Internationale Veröffentlichungsnummer: WO 2013/010529

(56) Entgegenhaltungen:
- DE-A1-102006 049 216
- DE-A1-102009 040 299
- US-A1- 2008 289 315
- US-A1- 2009 126 336

## Beschreibung

Die Erfindung betrifft ein Verfahren zur Herstellung eines Einlaufbelags für eine Strömungsmaschine zur Abbremsung eines Rotors bei einem Wellenbruch nach dem Oberbegriff des Patentanspruchs 1 sowie eine Leitschaufel mit einem derartigen Einlaufbelag. Bei Strömungsmaschinen wie Flugzeugtriebwerken muss beim Wellenbruch einer Turbokomponente verhindert werden, dass der Rotor unkontrolliert aus seiner Position bewegt und radial bzw. axial das ihn umgebende Gehäuse durchdringt. Flugzeugtriebwerke sind daher regelmäßig mit einem Einlaufsystem versehen, das durch ein gezieltes axiales Einlaufen der Wellenbruchstücke die kinetische Energie des Rotors so weit abbremsen sollte, dass keine Trümmer bzw. Fragmente durch das Gehäuse in die Außenumgebung geschleudert werden können. Bekannte Einlaufsysteme sind beispielsweise in der Turbine zwischen einem Außendeckband einer Laufschaufelreihe und den Schaufelblättern einer nachfolgenden Leitschaufelreihe angeordnet.
Bei einem in der US 2008/0289315 A1 beschriebenen alternativen Einlaufsystem ist im stromabwärtigen Nabenbereich einer Laufschaufelreihe ein umlaufender Zahnkranz angeordnet, der beim Wellenbruch in einen leitschaufelseitigen Einlaufbelag eingreift. Dieses Einlaufsystem entlastet zwar die Schaufelblätter der Leitschaufeln, jedoch werden durch den Zahnkranz ebenfalls eine Vielzahl von punktuellen Kontakten zwischen dem Zahnprofil und dem Einlaufbelag geschaffen. Die Herstellung dieses Einlaufsystem kann durch mechanische Bearbeitung erfolgen. Alternativ können der Zahnkranz und der Einlaufbelag nachträglich aufgebracht werden. Sowohl die mechanische Bearbeitung, als auch das nachträgliche Anbinden stellen zudem zeitintensive Herstellungsvarianten dar.
In der US 2009/0126336 A1 ist ein Einlaufsystem gezeigt, bei dem ein radial innenliegender leitschaufelseitiger ringartiger Einlaufbelag aus einem Granulat mittels Sintern unter Temperatur- und Druckeinwirkung hergestellt bzw. nachträglich angebunden wird. Das Sintern und insbesondere die nachträgliche Anbindung des Einlaufbelags sind jedoch verhältnismäßig aufwändig. Insbesondere kann bei einer fehlerhaften Anbindung ein Abschleifen bzw. Abreißen des Einlaufbelags und somit eine unkontrollierte Abbremsung der gebrochenen Wellenstücke erfolgen.
Aufgabe der Erfindung ist es, ein Verfahren zur Herstellung eines Einlaufbelags für eine Strömungsmaschine zur Abbremsung eines Rotors bei einem Wellenbruch zu schaffen, das die vorgenannten Nachteile beseitigt und einfach durchzuführen ist. Des Weiteren ist es Aufgabe der Erfindung eine Leitschaufel mit einem Einlaufbelag zu schaffen. Diese Aufgabe wird gelöst durch ein Verfahren mit den Merkmalen des Patentanspruchs 1 sowie durch eine Leitschaufel mit den Merkmalen des Patentanspruchs 4. Bei einem erfindungsgemäßen Verfahren zur Herstellung eines Einlaufbelags für eine Strömungsmaschine zur Abbremsung eines Rotors bei einem Wellenbruch wird der Einlaufbelag bei einer generativen Herstellung der Schaufel als ein integraler generativer Schaufelabschnitt ausgebildet.
Durch die integrale generative Ausbildung des Einlaufbelags wird dieser in einem Schritt mit der Schaufel ausgebildet, wodurch eine nachträgliche Anbindung bzw. Ausbildung des Einlaufbelags entfällt. Die generative Herstellung des Einlaufbelags ermöglicht zudem eine flexible Form und insbesondere eine Form und eine Positionierung, die eine optimale Abbremsung und eine optimale Führung des Rotors ermöglicht.
Darüber hinaus erlaubt die generative Herstellung eine Einstellung von individuellen Verfahrensparametern zur Ausbildung des Einlaufbelags. Hierdurch kann der Einlaufbelag mit einer anderen Innenstruktur bzw. Materialstruktur als die eigentliche Schaufel und somit mit eigenen, spezifischen Eigenschaften versehen werden. Die Materialstruktur und somit die Strukturstabilität des Einlaufbelags und der Schaufel können somit trotz eines einheitlichen Materials optimal an die jeweils zu erfüllenden technischen Anforderungen angepasst werden.
Zur Schaffung einer Referenzebene und/oder einer die Schaufel bei deren Herstellung stützenden Stützstruktur kann während der Herstellung der Schaufel eine generative Hilfsstruktur aufgebaut werden, die nach der Herstellung der Schaufel entfernt wird. Die Hilfsstruktur wird bspw. als die Schaufel stabilisierende Nadeln mitgebaut.

Ein erfindungsgemäßes Einlaufsystem hat eine Vielzahl von integralen, generativ hergestellten, Einlaufbelägen, die einen sich über eine Schaufelreihe erstreckenden geschlossenen oder offenen Einlaufring mit einer kammerartigen Materialstruktur bilden. "Kammerartig" bedeutet dabei eine poröse, zelluläre, wabenartige, skelettartige, fachwerkartige und ähnliche Materialstruktur. Insbesondere bedeutet "kammerartig" eine strukturell schwächere Innenstruktur als eine den Einlaufbelag aufnehmende Tragstruktur und ein in die Einlaufbeläge einlaufendes Schleifelement wie ein Schleifring. "Geschlossen" bedeutet gemäß dem Wortlaut der Erfindung, eine umfangsseitig geschlossen Ausbildung des Einlaufrings, wobei Trennfugen bzw. Umfangsspalte der benachbarten Einlaufbeläge so klein sind, dass sie vernachlässigt werden können oder über entsprechende Adapter geschlossen sind. Durch die geschlossene bzw. umlaufende Ausbildung wird eine umlaufende Abbremsfläche und Führungsfläche geschaffen, was ein sicheres und schnelles Abbremsen ermöglicht und somit Schaden an der Rotor- und Gehäusestruktur zumindest stark reduziert. Die kammerartige Materialstruktur verhindert dabei unter anderem, dass Risse in einem den Einlaufbelag aufnehmenden Schaufelabschnitt eingeleitet werden. Ferner wird durch die Kammerstruktur die Wärmeeinleitung beim Anstreifen in die Schaufelreihe reduziert. "Offen" bedeutet gemäß dem Wortlaut der Erfindung, eine Beabstandung der Einlaufbeläge in Umfangsrichtung.
Um beim Einlaufen einen Schaden an der Rotorstruktur weiter zu minimieren, ist es vorteilhaft, wenn der Einlaufring außendeckbandseitig ausgebildet ist. Hierdurch erfolgt zum einen eine außenliegende radiale stabile Abstützung und zum anderen aufgrund der vergrößerten Ringfläche des radial außenliegenden Einlaufbelags gegenüber einem radial innenliegenden Einlaufbelag eine besonders schnelle kinetische Energieabsorption. Außerdem wird die Gefahr einer Schädigung des Rotors in Wesentlichen Bereichen und damit eine Gefährdung der Integrität des Rotors minimiert.

Ein Einfluss auf die rotierende Masse des Rotors durch den Einlaufring lässt sich verhindern, wenn der Einlaufring an einer Leitschaufelreihe angeordnet wird. Bei einem Ausführungsbeispiel eines geschlossenen Einlaufrings wird dieser an Vorderseiten von Außendeckbändern der Leitschaufeln angeordnet.

Bei einem Ausführungsbeispiel eines offenen Einlaufrings wird dieser an Vorderkanten von Leitschaufeln angeordnet.

Die kammerartige Materialstruktur des Einlaufrings erlaubt es zudem, dass Hinterseiten von Außendeckbändern einer Laufschaufelreihe als Schleifring wirken, der beim Wellenbruch gegen den Einlaufring gedrückt wird. Eine besondere Ausbildung bzw. Härtung der Hinterseiten sowie gesonderte Schleifelemente sind nicht notwendig. Da die Hinterseiten eben ausgebildet sind, wird beim Auflaufen des Schleifrings auf den Einlaufring ein größtmöglicher Kontaktbereich geschaffen, was insbesondere die Abbremsung beschleunigt.

Zur weiteren Optimierung und Führung des gebrochenen Rotors kann der Einlaufring verschiedene lokale Materialstrukturen aufweisen. Der Einlaufring kann bspw. in Schichten unterteilt sein, die strukturtechnisch optimal an einzelne Abbremsphasen angepasst sind. So kann bspw. eine vordere Schicht als Dämpfungsschicht zur Stoßabsorption beim Auflaufen des Schleifrings auf den Einlaufring dienen und eine entsprechend weiche Materialstruktur aufweisen. Eine hintere Schicht kann dagegen eine feste Materialstruktur zur Optimierung der Abbremsung aufweisen.

Ebenso kann der Einlaufring unterschiedliche Querschnitte aufweisen und somit alternativ oder in Kombination mit der lokalen Materialstruktur an die jeweilige technische Anforderung angepasst sein. Beispielsweise kann ein Ringbereich des Einlaufrings als eine Sollbruchstelle ausgeführt sein, um bei unerwartet hohen Kräften eine schnellstmögliche Abbremsung des Rotors bei eventueller Zerstörung intakter Rotorstrukturabschnitte zu erreichen.

Eine erfindungsgemäße Strömungsmaschine hat ein Einlaufsystem mit einem integralen, generativ hergestellten, Einlaufring und mit einem Schleifring zum Auflaufen auf den Einlaufring bei einem Wellenbruch, wobei der Einlaufring im vorderen Bereich einer Leitschaufelreihe angeordnet ist und eine kammerartige Materialstruktur hat, und der Schleifring in einem dem Einlaufring gegenüberliegenden stromaufwärtigen hinteren Bereich einer Laufschaufelreihe gebildet ist. Eine derartige Strömungsmaschine zeichnet sich durch eine optimale Führung und Abbremsung eines Rotors bei einem Wellenbruch aus. Eine Gefahr von das Gehäuse der Strömungsmaschine durchdringenden Trümmern wird verhindert bzw. zumindest stark reduziert.
Eine erfindungsgemäße Leitschaufel hat in einem vorderen Bereich einen integralen Einlaufbelag, der eine kammerartige Materialstruktur aufweist und somit zumindest einen optimalen kinetischen Energieabbau ermöglicht.
Bei einem Ausführungsbeispiel ist der Einlaufbelag an einer Vorderseite eines Außendeckbandes angeordnet und über den Umfang geschlossen ausgebildet, wodurch eine größtmögliche Reibfläche zwischen dem Einlaufbelag und dem Einlaufring gebildet wird.
Bei einem alternativen Ausführungsbeispiel ist der Einlaufbelag radial außen an einer Vorderkante eines Schaufelblattes angeordnet und somit offen ausgebildet.
Um eine Zertrümmerung der Laufschaufeln und Leitschaufeln bei einem Wellenbruch zusätzlich zu erschweren, ist es vorteilhaft, wenn der Einlaufbelag quasi vorm Schaufelblatt angeordnet ist. Dies wird bei einem Ausführungsbeispiel dadurch erreicht, dass der Einlaufbelag stromaufwärts versetzt ist bzw. einen Kantenabschnitt der Vorderkante bildet, der im Vergleich zu einem radial inneren Kantenabschnitt stromaufwärts versetzt ist. Somit ist die Vorderkante stufenförmig ausgebildet, wobei das Schaufelblatt durch den Einlaufbelag radial außen eine größere axiale Erstreckung als radial innen aufweist. Zudem wird hierdurch ein axialer Abstand zwischen den Laufschaufeln und den Leitschaufeln reduziert, wodurch schnell ein Reibkontakt hergestellt wird und eine schnelle Abbremsung eingeleitet wird.

Sonstige vorteilhafte Ausführungsbeispiele der Erfindung sind Gegenstand weiterer Unteransprüche.

Im Folgenden werden bevorzugte Ausführungsbeispiele der Erfindung anhand stark vereinfachter schematischer Darstellungen näher erläutert. Es zeigen:
- Figur 1: einen Teilschnitt durch eine Strömungsmaschine mit einem ersten Ausführungsbeispiel eines erfindungsgemäßen Einlaufsystem,
- Figur 2: eine axiale Draufsicht auf einen vorderen Bereich einer Leitschaufelreihe,
- Figur 3: eine seitliche Detaildarstellung des vorderen Bereichs,
- Figur 4: eine Draufsicht auf eine Laufschaufelreihe im Bereich ihrer äußeren Hinterkanten,
- Fig. 5 und 6: Wirkungsweisen des Einlaufsystems bei einem Wellenbruch,
- Figur 7: ein Verfahren zur Herstellung eines erfindungsgemäßen Einlaufbelags, und
- Figur 8: einen Teilschnitt durch eine Strömungsmaschine mit einem zweiten Ausführungsbeispiel des erfindungsgemäßen Einlaufsystems,

Der Teilschnitt in Figur 1 zeigt eine Seitenansicht einer Laufschaufel 2 und einer benachbarten stromabwärtigen Leitschaufel bzw. eines Leitschaufelsegmentes 4 eines Rotors im Verdichter eines Flugzeugtriebwerks.

Die Laufschaufel 2 bildet mit einer Vielzahl weiterer Laufschaufeln einen Laufschaufelkranz bzw. eine Laufschaufelreihe, der über eine fußseitige Nabe 6 und eine sie aufnehmende Scheibe an einer um eine Drehachse 8 rotierenden Welle 10 angeordnet ist. Die Laufschaufeln 2 haben jeweils ein Schaufelblatt 12, das in einem Ringraum zwischen einem Innendeckband 14 und einem Außendeckband 16 der Laufschaufel 2 angeordnet ist. Die Deckbänder 14, 16 definieren jeweils den von einer Hauptströmung durchströmten Ringraum und haben jeweils eine entgegengesetzt zur Strömungsrichtung orientierte Vorderseite 18 sowie eine in Strömungsrichtung orientierte Hinterseite 20.
Die Leitschaufeln 4 sind bei diesem Ausführungsbeispiel jeweils mit ihren Fußabschnitten 24a, 24b in einer gehäuseseitigen Aufnahme lagefixiert. Bei alternativen Ausführungsbeispielen sind die Leitschaufeln 4 integral am Gehäuse enthalten oder verschraubt. Sie haben entsprechend den Laufschaufeln 2 jeweils ein Schaufelblatt 22, das in dem Ringraum zwischen einem Innendeckband 26 und einem Außendeckband 28 der Leitschaufeln 4 angeordnet ist und die jeweils eine stromaufwärts orientierte Vorderseite 30 und eine stromabwärts orientierte Hinterseite 32 aufweisen. Wenn die Leitschaufeln 4 zu Leitschaufelsegmenten zusammengefasst sind, sind jedoch mehrere Schaufelblätter 22 zwischen jeweils einem Innendeckband 26 und einem Außendeckband 28 angeordnet.
Gemäß der Darstellung in Figur 1 ist zwischen den Außendeckbändern 16 der Laufschaufelreihe und den Außendeckbändern 28 der Leitschaufelreihe ein durch einen gestrichelten Kreis hervorgehobenes Einlaufsystem 34 zum Führen und Abbremsen des Rotors bei einem Wellenbruch angeordnet. Das Einlaufsystem 34 hat einen im vorderen Bereich der Leitschaufelreihe angeordneten Einlaufring 36 und einen im hinteren Bereich der stromaufwärtigen Laufschaüfelreihe angeordneten gegenüberliegenden Schleifring 38, die bei unbeschädigtem Rotor in axialer Richtung voneinander beabstandet sind. Der Einlaufring 36 und der Schleifring 38 sind bei diesem ersten Ausführungsbeispiel über den Umfang geschlossen.

Wie in Figuren 2 und 3 gezeigt, wird der Einlaufring 36 von einer Vielzahl von bevorzugterweise generativen Einlaufbelägen 40 gebildet, die jeweils an den Vorderseiten 30 der Außendeckbänder 28 als integrale Schaufelabschnitte ausgebildet sind und seitlich über einen engen Umfangsspalt 42a, 42b voneinander beabstandet sind. Aus Gründen der Übersichtlichkeit sind lediglich zwei Umfangsspalte 42a, 42b darstellt, die über entsprechende Adapter geschlossen sein können. Jeder Einlaufbelag 40 bildet somit ein Ringsegment des Einlaufringes 36 und bedeckt nur einen radial inneren Bereich der Vorderseiten 30.

Wie anhand der Detaildarstellung in Figur 4 gezeigt, haben die Einlaufbeläge 40 eine kammerartige Materialstruktur. "Kammerartig" bedeutet dabei eine poröse, zelluläre, wabenartige, skelettartige, fachwerkartige und ähnliche Materialstruktur. Insbesondere bedeutet "kammerartig" eine strukturell schwächere Innenstruktur als eine die Einlaufbelag 40 aufnehmende Tragstruktur und ein in die Einlaufbeläge 40 einlaufendes Schleifelement wie der Schleifring 38. Sie gehen mit einer dem Ringraum zugewandten Umfangsfläche 44 bündig in eine dem Ringraum zugewandte zylindrische oder kegelige Deckbandfläche 46 über. Dabei haben sie eine maximale radiale Erstreckung, die einer radialen Erstreckung bzw. Dicke der Außendeckbänder 16 der Laufschaufeln 2 im Bereich ihrer Hinterkanten 20 entspricht (s. Figuren 5 und 6).
Der in Figur 4 angedeutete Schleifring 38 wird von den äußeren Hinterseiten 20 der Laufschaufeln 2 gebildet. Die Laufschaufeln 2 sind ebenfalls jeweils über einen kleinen Umfangsspalt 42a, 42b voneinander beabstandet, die über entsprechende Adapter geschlossen sein können. Der Schleifring 38 besteht aus einem härteren Material wie der Einlaufring 36 und führt somit zu einem Abtrag des Einlaufrings 36 bei einem Wellenbruch.
Wie in Figur 5 gezeigt, laufen beim Wellenbruch die Laufschaufeln 2 über ihren Schleifring 38 und somit unmittelbar über ihre den Schleifring 38 bildenden Hinterseiten 20 gemäß dem Pfeil in Strömungsrichtung auf den Einlaufring 36 der Leitschaufeln 4 auf. Der Schleifring 38 reibt sich in den Einlaufbelag 40 ein, wodurch der Rotor abgebremst und der Einlaufring 36 wie in Figur 6 gezeigt zumindest abschnittsweise abgerieben bzw. abgeschliffen wird. Dabei hat der Einlaufring 36 eine derartige kammerartige Materialstruktur und eine derartige Erstreckung in Axialrichtung, dass ein unmittelbares Auflaufen der Außendeckbänder 16 der Laufschaufeln 2 mit ihren Hinterseiten 20 auf die Vorderseiten 30 der Außendeckbänder 28 der Leitschaufeln 4 verhindert wird. Eine Zertrümmerung der Laufschaufeln 2 /oder der Leitschaufeln 4 wird somit wirkungsvoll verhindert
Wie in Figur 7 dargestellt, werden die Einlaufbeläge 40 integral mit der jeweiligen Leitschaufel 4 mittels eines generativen Verfahrens hergestellt. Hierzu wird ein geeignetes Metallpulver schichtweise auf eine Grundplatte 48 aufgebracht und eine schraffiert hervorgehobene Hilfsstruktur 50 mittels eines hochenergetischen Strahls wie ein Elektronenstrahl oder ein Laserstrahl erzeugt. Der hochenergetische Strahl wird in Bahnen über die obere Pulverschicht geführt, wodurch diese aufgeschmolzen und mit der vorhergehenden Pulverschicht verbunden wird. Die Hilfsstruktur 50 erlaubt einen Ausgleich von bspw. Unebenheiten der Grundplatte 48 und einem schrittweisen Aufbau darüber liegender Strukturen und somit die Schaffung einer definierten Referenzebene für die jeweilige Leitschaufel 4. Zudem wirkt die Hilfsstruktur 50 als Stütze zur Stabilisierung der Leitschaufel 4 bei der generativen Herstellung.
Während der Herstellung der Hilfsstruktur 50 wird die jeweilige Leitschaufeln 4 durch Veränderung der Verfahrensparameter liegend von der Vorderseite 30 zur Hinterseite 32 mit dem integrierten Einlaufbelag 40 generativ schichtweise aufgebaut. Nach dem vollständigen Aufbau der jeweiligen Leitschaufel 4 wird diese von der Hilfsstruktur 50 getrennt.

Die kammerartige Materialstruktur der Einlaufbeläge 40 wird durch eine Variation der Herstellparameter und somit mit individualisierten Verfahrensparametern gegenüber den sonstigen Schaufelabschnitten wie den Fußabschnitten 24a, 24b, den Deckbändern 26, 28 sowie dem bzw. bei Laufschaufelsegmenten den Schaufelblättern 22 hergestellt.
In Figur 8 ist ein zweites Ausführungsbeispiel des erfindungsgemäßen Einlaufsystems 34 gezeigt. Im Unterschied zum ersten Ausführungsbeispiel ist ein Einlaufring 36 an Vorderkanten 52 der Schaufelblätter 22 der Leitschaufeln 4 angeordnet und somit über den Umfang der Leitschaufelreihe offen ausgebildet. Den Einlaufring 36 bildende Einlaufbeläge 40 sind radial außen und somit im Bereich eines gegenüberliegenden Schleifrings 38 mit ihrer größten axialen Erstreckung versehen. Sie haben eine vorbeschriebene kammerartige bzw. zelulläre, poröse, wabenartige und ähnliche Materialstruktur und sind generativ mit den Leitschaufeln 4 ausgebildet. Die Materialstruktur des sonstigen Schaufelblattbereiches 54 ist herkömmlicher Art und somit mit einer strukturell härteren Innenstruktur als der Einlaufbelag 40 versehen. Die Einlaufbeläge 40 sind quasi vor dem jeweiligen Schaufelblatt 22 angeordnet, wodurch die Vorderkanten 52 jeweils einen radial außenliegenden bzw. außendeckbandnahen Kantenabschnitt 56 haben, der gegenüber einem radial inneren Kantenabschnitt 58 stromaufwärts versetzt angeordnet ist. Die Vorderkante 52 ist somit stufenartig ausgebildet.
Der Schleifring 38 der stromaufwärtigen Laufschaufelreihe ist identisch dem Schleifring 38 nach dem ersten Ausführungsbeispiel. Der Schleifring 38 wird somit ebenfalls von außendeckbandseitigen Hinterseiten 20 der stromaufwärtigen Laufschaufelreihe gebildet und besteht aus einem härteren Material als der Einlaufring 36.
Die Funktionsweise ist gleich dem ersten Ausführungsbeispiel. Bei einem Wellenbruch laufen die Laufschaufeln 2 über ihren Schleifring 38 und somit unmittelbar über ihre den Schleifring 38 bildenden Hinterseiten 20 auf den offenen Einlaufring 36 der Leitschaufeln 4 auf. Der Schleifring 38 reibt sich in den Einlaufbelag 36 ein bzw. schleift diesen teilweise ab, wodurch der Rotor abgebremst wird. Dabei hat der Einlaufring 36 eine derartige kammerartige Materialstruktur und eine derartige Erstreckung in Axialrichtung, dass ein unmittelbares Auflaufen der Außendeckbänder 16 auf den Schaufelblattbereich 54 verhindert wird. Eine Zertrümmerung der Laufschaufeln und/oder der Leitschaufeln ist somit wirkungsvoll verhindert.
Die Herstellung der schaufelblattseitigen Einlaufbeläge 40 erfolgt generativ integral bei der Herstellung der Leitschaufeln 4, so dass auf die vorstehenden Erläuterungen zur Figur 7 verwiesen werden.
Offenbart sind ein Verfahren zur Herstellung eines Einlaufbelags für eine Strömungsmaschine zur Abbremsung eines Rotors bei einem Wellenbruch, wobei der Einlaufbelag bei einer Herstellung einer Schaufel als ein integraler Schaufelabschnitt ausgebildet wird, sowie eine Leitschaufel mit einem derartigen Einlaufbelag.

### Bezugszeichenliste

- 2: Laufschaufel
- 4: Leitschaufel
- 6: Nabe
- 8: Drehachse
- 10: Welle
- 12: Schaufelblatt
- 14: Innendeckband
- 16: Außendeckband
- 18: Vorderseite
- 20: Hinterseite
- 22: Schaufelblatt
- 24a, b: Fußabschnitt
- 26: Innendeckband
- 28: Außendeckband
- 30: Vorderseite
- 32: Hinterseite
- 34: Einlaufsystem
- 36: Einlaufring
- 38: Schleifring
- 40: Einlaufbelag
- 42a, b: Umfangsspalt
- 44: Umfangsfläche
- 46: Deckbandfläche
- 48: Grundplatte
- 50: Hilfsstruktur
- 52: Vorderkante
- 54: Schaufelblattbereich
- 56: äußerer Kantenabschnitt
- 58: innerer Kantenabschnitt

## Patentansprüche

1. Verfahren zur Herstellung eines Einlaufbelags (38) für eine Strömungsmaschine zur Abbremsung eines Rotors bei einem Wellenbruch, **dadurch gekennzeichnet, dass** der Einlaufbelag (40) bei einer generativen Herstellung einer Schaufel (4) als ein integraler generativer Schaufelabschnitt ausgebildet wird.

2. Verfahren nach Anspruch 1, wobei bei Ausbildung des Einlaufbelags (40) individuelle Verfahrensparameter eingestellt werden.

3. Verfahren nach Anspruch 1 oder 2, wobei mit der Herstellung der Schaufel (4) eine generative Hilfsstruktur (50) aufgebaut wird, die nach der Herstellung der Schaufel (4) entfernt wird.

4. Leitschaufel (4) für eine Strömungsmaschine mit einem Einlaufbelag (40) zur Abbremsung eines Rotors bei einem Wellenbruch, wobei der Einlaufbelag (40) in einem vorderen Bereich der Leitschaufel (4) angeordnet ist und eine kammerartige Materialstruktur aufweist, **dadurch gekennzeichnet, dass** der Einlaufbelag (40) bei einer generativen Herstellung der Schaufel (4) als ein integraler, generativer Schaufelabschnitt ausgebildet ist.

5. Leitschaufel nach Anspruch 4, wobei die Leitschaufel (4) ein Außendeckband (28) umfasst, und wobei der Einlaufbelag (40) an einer Vorderseite (30) des Außendeckbandes (28) ausgebildet ist.

6. Leitschaufel nach Anspruch 4, wobei die Leitschaufel (4) ein Schaufelblatt (22) umfasst, und wobei der Einlaufbelag (40) radial außen an einer Vorderkante (52) des Schaufelblattes (22) ausgebildet ist.

7. Leitschaufel nach Anspruch 6, wobei der Einlaufbelag (40) einen Kantenabschnitt (56) der Vorderkante (52) bildet, der im Vergleich zu einem radial inneren Kantenabschnitt (58) stromaufwärts versetzt ist.

## Claims

1. A method for producing an abradable lining (38) for a jet engine for braking a rotor in the event of a shaft breakage, **characterised in that** the abradable lining (40) is designed as an integral, generative vane section during generative production of a vane (4).

2. The method according to claim 1, wherein individual method parameters are set when designing the abradable lining (40).

3. The method according to claim 1 or 2, wherein a generative auxiliary structure (50) is assembled when the vane (4) is being produced, which structure is removed after the vane (4) has been produced.

4. A guide vane (4) for a jet engine with an abradable lining (40) for braking a rotor in the event of a shaft breakage, wherein the abradable lining (40) is arranged in a front area of the guide vane (4) and has a cellular material structure, **characterized in that** the abradable lining (40) is designed as an integral, generative vane section during generative production of the vane (4).

5. The guide vane according to claim 4, wherein the guide vane (4) comprises an external cover band (28), and wherein the abradable lining (40) is designed on the front side (30) of the external cover band (28).

6. The guide vane according to claim 4, wherein the guide vane (4) comprises a blade (22), and wherein the abradable lining (40) is designed radially external to a front edge (52) of the vane blade (22).

7. The guide vane according to claim 6, wherein the abradable lining (40) forms an edge section (56) of the front edge (52), which is displaced upstream relative to a radially inner edge section (58).

## Revendications

1. Procédé de fabrication d'une garniture d'entrée (38) destinée à une turbomachine pour le freinage d'un rotor lors d'une rupture d'arbre, **caractérisé en ce que** la garniture d'entrée (40) est réalisée, lors une fabrication generative d'une aube (4), sous la forme d'une partie d'aube générative intégrale.

2. Procédé selon la revendication 1, dans lequel des paramètres de procédé individuels sont réglés pendant la formation de la garniture d'entrée (40).

3. Procédé selon la revendication 1 ou 2, dans lequel une structure auxiliaire générative (50), qui est retirée après la fabrication de l'aube (4), est constituée conjointement par la fabrication de l'aube (4).

4. Aube directrice (4) destinée à une turbomachine comportant une garniture d'entrée (40) pour le freinage d'un rotor lors d'une rupture d'arbre, la garniture d'entrée (40) étant disposée dans une région avant de l'aube directrice (4) et présentant une structure de matériau de type alvéolaire, **caractérisée en ce que** la garniture d'entrée (40) est réalisée sous la forme d'une partie d'aube générative intégrale lors d'une fabrication générative de l'aube (4).

5. Aube directrice selon la revendication 4, l'aube directrice (4) comprenant une bande de revêtement extérieure (28) et la garniture d'entrée (40) étant formée sur un côté avant (30) de la bande de revêtement extérieure (28).

6. Aube directrice selon la revendication 4, l'aube directrice (4) comprenant une pale (22), et la garniture d'entrée (40) étant formé radialement à l'extérieur au niveau d'un bord avant (52) de la pale (22).

7. Aube directrice selon la revendication 6, la garniture d'entrée (40) formant une partie de bord (56) du bord avant (52) qui est décalé vers l'amont par rapport à une partie de bord (58) radialement intérieure.
